# EUROPÄISCHE PATENTSCHRIFT

(11) **EP 1 574 323 B1**
(45) Veröffentlichungstag und Bekanntmachung des Hinweises auf die Patenterteilung: **08.06.2011**
(21) Anmeldenummer: 05101277.1
(22) Anmeldetag: 21.02.2005
(51) Int. Cl.: B31F 1/10, B65H 45/30, B42C 1/12, B26D 7/20, B31B 1/25

(54) **Rillelement zum rotativen Rillen von Gegenständen**
Scoring element for rotative scoring of products
Elément de rainurage pour rainurer rotativement des produits

(30) Priorität: 10.03.2004 DE 102004011621
(43) Veröffentlichungstag der Anmeldung: 14.09.2005
(73) Patentinhaber: Heidelberger Druckmaschinen Aktiengesellschaft, 69115 Heidelberg (DE)
(72) Erfinder: Krüger, Frank, 04205 Leipzig (DE)

(56) Entgegenhaltungen:
- EP-A- 1 005 984
- US-A- 2 475 868
- US-A- 2 661 947
- US-A- 3 202 066
- US-A- 3 314 339
- US-A- 4 198 039
- US-A- 5 133 235

## Beschreibung

Die Erfindung betrifft ein Rillelement zum rotativen Rillen von Gegenständen gemäß des Oberbegriffs des Anspruchs 1. Typischerweise werden Rillelemente der genannten Art eingesetzt, um Biegestellen in einen Gegenstand einzubringen, die den Zweck haben, den Gegenstand an dieser Stelle leichter umbiegbar zu machen. Beim Rillen selbst handelt es sich nicht um eine Materialschwächung sondern um eine Materialverdrängung. Durch das Rillen entsteht ein Rillenwulst und eine Rille. Das verdrängte Material soll möglichst langfaserig und reißfest sein. Typische Werkstoffe sind Papier, Karton, Pappe oder Folien.

Das Rillen hat wesentlichen Anteil an einer gut geformten Broschüre, einer sauberen Rückstichheftung und einem einwandfrei gefalzten Kreuzbruchprospekt.

Man unterscheidet das hubweise Rillen und Rotieren der Rillverfahren, wobei zu den letzteren das Rillen mit Rillscheibe gegen ein zylindrische Muffe, das Rillen mit Rillscheibe gegen eine Muffe mit Nut sowie das Rillen mit Rillscheibe zwischen zwei Muffen bekannt ist. Ebenfalls ist es bekannt, mit einer Rillscheibe gegen ein elastisches Material zu rillen.

In der Druckweiterverarbeitung wird die rotative Rillung vornehmlich mit Rilleinrichtungen in Falzmaschinen, Falzanlegern und Klebebindeanlagen durchgeführt, seltener mit eigenständigen Rillgeräten (siehe hierzu z. B. Ausbildungsleitfaden Druckweiterverarbeitung, Bundesverband Druck e.V., 1993, Seite 352 ff.).

Aus der US 2,661,947 ist eine Vorrichtung zum Falten und Rillen bekannt, bei der zwei Rillscheiben einen V-förmigen Schlitz bilden, in den eine Rillklinge eintaucht. Die Rillscheiben sind über Federn gegeneinander abgestützt, so dass sie sich axial, elastisch zueinander verschieben lassen.

Aus der US 3,314,339 ist eine Rillvorrichtung fiir Wellpappe bekannt mit einem Rillrad und einem Rillgegenrad. Die äußere Kontur des Rillgegenrades ist aus elastischem Material und weist eine im Querschnitt konstante Vertiefung auf.

Aus der internationalen Anmeldung WO 00/55080 sind elastische Rillscheiben bekannt. Den elastischen Rillscheiben sind auf einem Rillgegenelement ringförmige Vertiefungen zugeordnet, wobei die ringförmigen Vertiefungen etwas breiter und tiefer als die elastischen Rillscheiben sind. Nachteilig ist daran, dass jedem unterschiedlichen Rillwerkzeug mit variierender Geometrie ein geeignetes Rillgegenelement zugeordnet werden muss, um zu vermeiden, dass das Produkt nach dem Falzvorgang aufbricht.

Es wäre daher wünschenswert, ein Rillgegenstück zu schaffen, das mit unterschiedlichen Rillwerkzeugen qualitativ ansprechende Rill- und Falzergebnisse erzeugen kann. Es besteht daher die Aufgabe der Erfindung, ein Rillgegenstück zu schaffen, das mit einer Vielzahl von Rillwerkzeugen unterschiedlicher Geometrie ein qualitativ ansprechendes Rill- und Falzergebnis erzeugen kann.

Diese Aufgabe wird mit Hilfe des erfindungsgemäßen Rillelements zum rotativen Rillen von Gegenständen mit denen in Anspruch 1 genannten Merkmalen gelöst. Weitere Merkmale ergeben sich aus den Unteransprüchen.

Dadurch, dass die Seitenwände der Vertiefung des Rillelements elastisch sind, können Rillwerkzeuge unterschiedlicher Geometrien in die Vertiefung eindringen und nach Bedarf die Seitenwände der Vertiefung elastisch soweit verformen, dass das Rillwerkzeug ausreichend tief in die Vertiefung eindringt, um ein befriedigendes Rillergebnis zu erzielen.

In einer vorteilhaften Ausgestaltung des erfindungsgemäßen Rillelements sind die Seitenwände der Vertiefung am oberen Rand abgerundet. Dadurch wird beim Rillen die Oberfläche des zu rillenden Gegenstandes, beispielsweise ein Blatt Papier, geschont, da es auf der Seite des Rillelements nur mit den stumpfen, abgerundeten Seitenwänden der Vertiefung in Kontakt gerät. Die Abrundung der Seitenwände in diesem Bereich wird vorzugsweise bereits bei der Herstellung der Seitenwände produziert, beispielsweise durch Prägen.

In einer weiteren vorteilhaften Ausgestaltung des Rillelements wird der Boden der Vertiefung durch einen festen Kern gebildet. Vorteilhafterweise kommt der Boden der Vertiefung beim Rillen nicht in Kontakt mit dem zu rillenden Gegenstand. Ein fester Boden der Vertiefung kann sich jedoch vorteilhaft auf die Gesamtstabilität des Rillelements auswirken.

In einer weiteren vorteilhaften Ausgestaltung des erfindungsgemäßen Rillelements werden die Seitenwände durch zwei elastische Rilllippen gebildet, die an diesen festen Kern angebracht sind. Dabei handelt es sich vorteilhafter Weise bei den elastischen Rilllippen um Streifen aus elastischem Material, die breiter bzw. länger sind als der feste Kern, auf dem sie angebracht werden können. Das geeignete Verhältnis von der Länge der Seitenwände der Vertiefung, zu deren Breite in axialer Richtung, also dem Teil der Rilllippen, der über den festen Kern heraussteht, hängt von der gewünschten Biegesteifigkeit der Rilllippen ab. Vorteilhafterweise werden die Rilllippen an den festen Kern angeklebt, obwohl natürlich auch andere, dem Fachmann bekannte Befestigungsmethoden verwendet werden können.

In einer weiteren vorteilhaften Ausgestaltung des erfindungsgemäßen Rillelements ist das Rillelement als Rillelementsegment ausgebildet. Dabei ist unter Segment ein Kreisbogenabschnitt gemeint, der kleiner als 360° ist. Dies erleichtert bei geeigneter Ausgestaltung des Rillelementträgers, beispielsweise einer Rillgegenscheibe, ein Montieren des Rillelements auf einer dafür vorgesehenen Welle.

In einer weiteren vorteilhaften Ausgestaltung des erfindungsgemäßen Rillelements bestehen die Seitenwände der Vertiefung aus Kunststoff. Ein beispielhafter Kunststoff ist Polyurethan, dem Fachmann ist aber klar, dass auch andere Kunststoffe, die vergleichbare Materialeigenschaften haben, ebenfalls oder bevorzugt zur Anwendung kommen können, je nach den entsprechenden Anforderungen, beispielsweise abhängig von dem Material des zu rillenden Gegenstandes, dessen Dicke, Faserlänge, usw..

Bevorzugte Ausführungsformen des erfindungsgemäßen Rillelements werden im Folgenden unter Bezugnahme auf die Zeichnungen im einzelnen näher beschrieben. Es zeigen in schematischer Darstellung:
- Fig. 1: eine Ausführungsform des erfindungsgemäßen Rillelements;
- Fig. 2: das erfindungsgemäße Rillelement und eines Rillwerkzeug;
- Fig. 3: eine Vergrößerung der Kontaktzone von in Fig. 2 gezeigtem Rillelement und Rillwerkzeug;
- Fig. 4: die Wirkungsweise des erfindungsgemäßen Rillelements beim Rillen eines Gegenstandes und
- Fig. 5a, b: eine weitere Ausführungsform eines erfindungsgemäßen Rillelements.

Fig. 1 zeigt ein ringsegmentförmiges Rillelement 10 bestehend aus einem festen Kern 12 und Rilllippen 14, die an den festen Kern 12 befestigt sind, z. B. durch Kleben. Der feste Kern 12 weist Befestigungspunkte 13 auf, mit dem das Rillelement auf eine Rillgegenscheibe 15 beispielsweise aufgeschraubt werden kann. Der feste Kern 12 besteht vorteilhafterweise aus Metall.

In Fig. 2 sind ein Rillwerkzeug 20 und eine Rillgegenscheibe 15 gezeigt, wobei die Rillgegenscheibe 15 das erfindungsgemäße Rillelement 10 trägt und in Eingriff mit dem Rillwerkzeug 20 steht, das auf einer Welle 25 gelagert ist. Rillgegenscheibe 15 und Rillwerkzeug 20 werden gegenläufig rotierend angetrieben, um ein zwischen Rillwerkzeug 20 und Rillgegenscheibe 15 durchgeführten Gegenstand 1 zu rillen.

Fig. 3 stellt eine Vergrößerung des mit in Fig. 2 mit Z bezeichneten Bereichs dar. In dieser Darstellung sind Rillwerkzeug 20 und Rillgegenscheibe 15 noch voneinander abgestellt. Wie in der Vergrößerung der Fig. 3 zu erkennen ist, weist das Rillwerkzeug 20 einen Vorsprung 22 auf, hier im Wesentlichen im Querschnitt dreieckig. Der Querschnitt des Vorsprungs 22 kann aber auch eine Vielzahl anderer Formen aufweisen. Das Rillelement 10 weist eine Vertiefung 18 auf, die einen im Wesentlichen rechteckigen Querschnitt aufweist, die Seitenwände 19 der Vertiefung 18 also im Wesentlichen radial verlaufen. In einer besonderen Ausführungsform (vergleiche Fig. 5a, b) liegen die Seitenwände 19 der Vertiefung 18 aneinander an und entsprechend handelt es sich bei der Vertiefung 18 im Ruhezustand des Rillelements 10 lediglich um einen Schlitz zwischen den beiden Seitenwänden 19, ohne seitliche Ausdehnung und mit einem im Wesentlichen punktförmigen Boden (vergleiche Fig. 5a). Erst das Eindringen des Rillwerkzeugs 20 in die Vertiefung 18 (vergleiche Fig. 5b) teilt die Seitenwände 19 voneinander, zumindest bis zu einer gewissen Tiefe, die mitunter von der Eindringtiefe und der Geometrie des Rillwerkzeugs 20 abhängt. Die Geometrie der Vertiefung passt sich dann automatisch an die entsprechende Geometrie des Willwerkzeuges an. In dieser Ausführungsform ist es auch denkbar, die Vertiefung 18 und die Seitenwände 19 des Rillelements 10 einstückig herzustellen.

An den außen liegenden Enden der Seitenwände 19 ist ein Radius vorgesehen, so dass die Seitenwände zum Vorsprung 22 hin abgerundet sind. Der Boden der Vertiefung 19 wird durch den festen Kern 12 gebildet. Die Seitenwände 19 der Vertiefung 18 werden durch die Rilllippen 14 gebildet, die um ein Stück über den Kern in radialer Richtung herausragen, der mit dem Bezugszeichen T in Fig. 3 gekennzeichnet ist. Die Rilllippen 14 weisen überdies eine Breite auf, die mit dem Bezugszeichen B in Fig. 3 gekennzeichnet ist. Das Rillwerkzeug 20 ist in Fig. 2 und 3 einstückig gezeichnet, es ist aber denkbar, dass beispielsweise der Vorsprung 22 ein lösbar befestigtes Teil des Rillwerkzeugs 20 darstellt.

In Fig. 4 wurde das Rillwerkzeug 20 im Verhältnis zu der Darstellung in Figur 3 in Richtung des mit dem Bezugszeichen 32 bezeichneten Pfeils verschoben. Diese Bewegung findet beim Rillen selbst nicht statt, sondern dient lediglich zur Illustration des Wirkkonzepts des erfindungsgemäßen Rillelements 10. Durch den in die Vertiefung 18 einragenden Vorsprung 22 und den darüber liegenden Gegenstand 1 werden die Rilllippen 14 in Richtung der mit dem Bezugszeichen 31 gekennzeichneten Pfeile verbogen. Dabei hängt der Grad der Verbiegung von der Geometrie der Rilllippen 14 sowie der Geometrie des Vorsprungs 22 sowie den Eigenschaften des Gegenstandes 1 und den dadurch entstehenden Kräften bzw. der Biegesteifigkeit der Rilllippen 14 ab. Es ist aber klar, dass sich die elastischen Seitenwände 19 der Vertiefung 18 einer Vielzahl unterschiedlicher Kombinationen von Rillwerkzeugen 20 und Gegenständen 1 anpassen können. Dadurch wird einerseits gewährleistet, dass eine Mehrzahl an Rillwerkzeugen 20 mit dem gleichen Rillelement 10 verwendet werden können, so dass bei einem Wechsel eines Rillwerkzeugs 20 der Austausch des entsprechenden Rillelements 10 nicht erforderlich ist. Außerdem kann sich das Rillelement 10 aufgrund der Elastizität der Seitenwände und der Geometrie der Rilllippen 14 auch sehr gut komplizierten Geometrien des Vorsprungs 22 anpassen, die unter Umständen erheblichen fertigungstechnischen Aufwand bedeuten würden, wenn sie aus steifen Material gefertigt werden müssten. Ein weiterer Vorteil des erfindungsgemäßen Rillelements ist es, dass die genaue Abstandsbeziehung zwischen Rillelement 10 und Rillwerkzeug 20 nicht so kritisch ist wie beim herkömmlichen Rillwerkzeug und Rillelementpaarung, da das Rillelement 10 bis zu einem gewissen Grad durch die Elastizität dem Rillwerkzeug 20 nachgeben kann.

Das erfindungsgemäße Rillelement 10 kann in allen rotativ arbeitenden Rillvorrichtungen eingesetzt werden, beispielsweise bei Umschlagsanlegern, bei Sammelheftern oder auf Messerwellen in Falzmaschinen.

### Bezugszeichenzeile

- 1: Gegenstand
- 10: Rillelement
- 12: fester Kern
- 13: Befestigungspunkt
- 14: Rilllippe
- 15: Rillgegenscheibe
- 16: Abrundung
- 18: Vertiefung
- 19: Seitenwand der Vertiefung
- 20: Rillwerkzeug
- 22: Vorsprung
- 25: Wellen
- 31: Bewegungsrichtung der Rilllippen
- 32: Bewegungsrichtung des Rillwerkzeugs

- T: Tiefe der Vertiefung
- B: Breite der Rilllippe

## Patentansprüche

1. Rillelement zum rotativen Rillen von Gegenständen mit einer Vertiefung (18) in Umfangsrichtung mit im Wesentlichen radialen Seitenwänden (19),
**dadurch gekennzeichnet, dass**
die Seitenwände (19) der Vertiefung (18) durch zwei parallele, voneinander getrennte elastische Rillippen (14) gebildet werden, die durch ein eindringendes Rillwerkzeug (20) elastisch auseinander bewegbar sind.

2. Rillelement (10) nach Anspruch 1,
**dadurch gekennzeichnet, dass**
die Seitenwände (19) der Vertiefung (18) an dem dem Rillwerkzeug zugewandten Rand abgerundet sind.

3. Rillelement (10) nach Anspruch 1,
**dadurch gekennzeichnet, dass**
der Boden der Vertiefung (18) durch einen festen Kern (12) gebildet wird.

4. Rillelement (10) nach Anspruch 3,
**dadurch gekennzeichnet, dass**
die elastischen Rilllippen (14) an dem festen Kern (12) angebracht sind.

5. Rillelement (10) nach Anspruch 1,
**dadurch gekennzeichnet, dass**
das Rillelement (10) als Ringsegment ausgestaltet ist.

6. Rillelement (10) nach Anspruch 1,
**dadurch gekennzeichnet, dass**
Seitenwände (19) der Vertiefung (18) aus Kunststoff bestehen.

7. Rillelement (10) nach Anspruch 1,
**dadurch gekennzeichnet, dass**
das Rillelement (10) Befestigungspunkte (13) aufweist, die derart sind, dass sie eine Befestigung an einer Rillgegenscheibe (15) ermöglichen.

8. Rillelement (10) nach Anspruch 1,
**dadurch gekennzeichnet, dass**
die Seitenwände (19) der Vertiefung (18) im Ruhezustand des Rillelements (10) aneinander anliegen.

9. Vorrichtung zum Rillen von Gegenständen (1) mit einer Rillgegenscheibe (15) mit einer Vertiefung (18) in Umfangsrichtung und einem Rillwerkzeug (20) mit einem Vorsprung (22) in Umfangsrichtung, wobei Rillgegenscheibe (15) und Rillwerkzeug (20) jeweils an einer Welle (25) befestigt sind und derart voneinander beabstandet sind, dass Rillgegenscheibe (15) und Rillwerkzeug (20) miteinander zum Rillen des Gegenstands (1) wechselwirken
**dadurch gekennzeichnet, dass**
die Rillgegenscheibe (15) ein Rillelement (10) gemäß einem der Ansprüche 1 bis 8 umfasst.

10. Sammelhefter zum Erzeugen von rückstichgehefteten Broschüren mit einem Umschlaganleger
**dadurch gekennzeichnet, dass**
der Sammelhefter im Umschlaganleger eine Vorrichtung zum Rillen gemäß Anspruch 9 aufweist.

## Claims

1. Creasing element for rotationally creasing objects with a depression (18) oriented in the circumferential direction and having essentially radial side walls (19),
**characterized by**
the fact that the side walls (19) of the depression (18) are formed by two parallel, elastic creasing lips (14) that are separate from each other and can be parted elastically by a penetrating creasing tool (20).

2. Creasing element (10) according to Claim 1,
**characterized by**
the fact that the side walls (19) of the depression (18) are rounded at the edge facing the creasing tool.

3. Creasing element (10) according to Claim 1,
**characterized by**
the fact that the bottom of the depression (18) is formed by a solid core (12).

4. Creasing element (10) according to Claim 3,
**characterized by**
the fact that the elastic creasing lips (14) are arranged on the solid core (12).

5. Creasing element (10) according to Claim 1,
**characterized by**
the fact that the creasing element (10) is designed as a ring segment.

6. Creasing element according to Claim 1,
**characterized by**
the fact that side walls (10) of the depression (18) are made of plastic.

7. Creasing element according to Claim 1,
**characterized by**
the fact that the creasing element (10) has points (13) of attachment designed in such a way that they permit attachment of the element to a counterpressure creasing disc (15).

8. Creasing element according to Claim 1,
**characterized by**
the fact that the side walls (19) of the depression (18) rest against each other when the creasing element (10) is idle.

9. Device for creasing objects (1) with a counterpressure creasing disc (15) having a depression (18) in the circumferential direction and a creasing tool (20) with a protrusion (22) in the circumferential direction, counterpressure creasing disc (15) and creasing tool (20) each being mounted to a shaft (25) and spaced apart from each other in such a way that the counterpressure creasing disc (15) and the creasing tool (20) interact to crease the object (1),
**characterized by**
the fact that the counterpressure creasing disc (15) comprises a creasing element (10) according to one of Claims 1 to 8.

10. Saddle stitcher for producing back-stitched brochures, including a cover feeder,
**characterized by**
the fact that in the cover feeder, the saddle stitcher includes a device for creasing according to Claim 9.

## Revendications

1. Elément de rainurage pour le rainurage rotatif d'objets avec une cavité (18) dans le sens périphérique avec des parois latérales sensiblement radiales (19), **caractérisé en ce que** les parois latérales (19) de la cavité (18) sont formées par deux lèvres de rainurage parallèles élastiques séparées l'une de l'autre qui sont mobiles et écartables l'une de l'autre par un outil de rainurage pénétrant (20).

2. Elément de rainurage (10) selon la revendication 1,
**caractérisé en ce que** les parois latérales (19) de la cavité (18) sont arrondies au bord tourné vers l'outil de rainurage.

3. Elément de rainurage (10) selon la revendication 1,
**caractérisé en ce que** le fond de la cavité (18) est formé par un noyau solide (12).

4. Elément de rainurage (10) selon la revendication 3,
**caractérisé en ce que** les lèvres de rainurage élastiques (14) sont ménagées sur le noyau solide (12).

5. Elément de rainurage (10) selon la revendication 1,
**caractérisé en ce que** l'élément de rainurage (10) est réalisé comme segment annulaire.

6. Elément de rainurage (10) selon la revendication 1,
**caractérisé en ce que** des parois latérales (19) de la cavité (18) se composent de matière plastique.

7. Elément de rainurage (10) selon la revendication 1,
**caractérisé en ce que** l'élément de rainurage (10) présente des points de fixation (13) qui sont réalisés de manière à permettre une fixation sur un contre-disque de rainurage (15).

8. Elément de rainurage (10) selon la revendication 1,
**caractérisé en ce que** des parois latérales (19) de la cavité (18) s'appliquent l'une contre l'autre à l'état de repos de l'élément de rainurage (10).

9. Dispositif pour le rainurage d'objets (1) avec un contre-disque de rainurage (15) présentant une cavité (18) dans le sens périphérique, et un outil de rainurage (20) avec une saillie (22) dans le sens périphérique, le contre-disque de rainurage (15) et l'outil de rainurage (20) étant fixés respectivement à un arbre (25) et étant à distance l'un de l'autre de sorte que le contre-disque de rainurage (15) et l'outil de rainurage (20) coopèrent ensemble pour le rainurage de l'objet (1),
**caractérisé en ce que**
le contre-disque de rainurage (15) comprend un élément de rainurage (10) selon l'une des revendications 1 à 8.

10. Encarteuse-piqueuse pour la réalisation de brochures avec piquet à cheval, au moyen d'un margeur de couverture,
**caractérisé en ce que** l'encarteuse-piqueuse présente dans le margeur de couverture un dispositif de rainurage selon la revendication 9.
